# EUROPÄISCHE PATENTSCHRIFT

(11) **EP 2 328 829 B1**
(45) Veröffentlichungstag und Bekanntmachung des Hinweises auf die Patenterteilung: **29.05.2013**
(21) Anmeldenummer: 09777086.1
(22) Anmeldetag: 10.07.2009
(51) Int. Cl.: B67C 7/00

(54) **BEHÄLTERBEHANDLUNGSMACHINE, INSBESONDERE VERSCHLIESSMASCHINE**
CONTAINER HANDLING MACHINE, IN PARTICULAR CAPPING MACHINE
MACHINE DE TRAITEMENT DE RÉCIPIENTS, NOTAMMENT MACHINE À CAPSULER

(30) Priorität: 23.07.2008 DE 102008034389
(43) Veröffentlichungstag der Anmeldung: 08.06.2011
(73) Patentinhaber: KHS GmbH, 44143 Dortmund (DE)
(72) Erfinder: DRENGUIS, Alfred, 21039 Börnsen (DE)
(86) Internationale Anmeldenummer: PCT/EP2009/005001
(87) Internationale Veröffentlichungsnummer: WO 2010/009817

(56) Entgegenhaltungen:
- EP-A- 1 262 447
- EP-A- 1 820 771
- EP-A- 1 821 010
- GB-A- 407 672
- US-A- 5 848 515

## Beschreibung

Die Erfindung bezieht sich auf eine Behälterbehandlungsmaschine gemäß Oberbegriff des Patentanspruches 1. Eine solche Maschine ist aus EP 1 820 771 A bekannt, wie weiter unten erörtert.

Speziell bei Behälterbehandlungsmaschinen zum aseptischen oder sterilen Behandeln von Flaschen oder dergleichen Behältern, z. B. bei Verschließmaschinen zum aseptischen oder sterilen Verschließen von Flaschen oder Behältern besteht vielfach das Problem, das rotierend angetriebene und/oder axial bewegte und/oder radial bewegte, stab- und/oder wellenartige Funktionselemente abgedichtet und steril durch eine einen Unsterilraum von einem Sterilraum trennende Einhausung oder eine den Unsterilraum von dem Sterilraum trennende Trennwandung hindurchgeführt werden müssen, um im Sterilraum die aseptische oder sterile Behandlung durchzuführen, beispielsweise das Füllen und/oder Verschließen der Behälter. Diese dabei jeweils vollständig oder aber zumindest mit einem die Behältermündung aufweisenden Teilabschnitt in dem Sterilraum aufgenommen sind.

Bekannt sind Anlagen zum kaltaseptischen Abfüllen eines flüssigen Füllgutes in Flaschen oder dergleichen Behälter mit einer Vielzahl von Behandlungs- oder Füllstationen an einem um eine vertikale Maschinenachse umlaufend antreibbaren Rotor (EP 1820 771 A). Während des Füllens sind die Flaschen jeweils in einem Sterilraum aufgenommen, der durch Wandungen teilweise am Rotor und teilweise an einem mit dem Rotor nicht umlaufenden Maschinengestell von der Umgebung, d.h. von einem Unsterilraum getrennt ist. Zur Abdichtung des Übergangs zwischen dem Rotor und der mit dem Rotor nicht umlaufenden Wandung sind Siphondichtungen vorgesehen, bestehend aus einem ersten die Maschinenachse ringförmig umschließenden Dichtungselement, welches in einen die Maschinenachse ebenfalls ringförmig umschließenden Ringkanal eines zweiten Dichtungselementes hineinreicht, der zur Aufnahme eines flüssigen Dichtungs- und/oder Sterilisationsmittels dient.

Aufgabe der Erfindung ist es, eine Behälterbehandlungsmaschine mit Durchführungen aufzuzeigen, die bei der Möglichkeit einer Relativbewegung zwischen dem jeweiligen Funktionselement und der Trennwand ein absolut dichtes und steriles Durchführen des jeweiligen Funktionselementes durch eine Trennwand aus dem Unsterilraum oberhalb der Einhausung oder Trennwand in einen Sterilraum innerhalb der Einhausung bzw. unterhalb der Trennwand ermöglichen. Zur Lösung dieser Aufgabe ist eine Behälterbehandlungsmaschine entsprechend dem Patentanspruch 1 ausgebildet.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:

Fig. 1 in vereinfachter Darstellung und im Schnitt eine Verschließmaschine umlaufender Bauart zum Verschließen von Flaschen oder dergleichen Behältern mit Schraub-Verschlüssen;

Fig. 2 in vereinfachter Einzeldarstellung und im Schnitt eines der Verschließwerkzeuge der Verschließmaschine der Figur 1;

Fig. 3 eine Einzeldarstellung der hydraulischen Dichtung oder Siphondichtung im Bereich der Durchführung einer Spindel durch eine einen Sterilraum von einem darüber liegenden Unsterilraum trennende Wandung der Verschließmaschine der Figur 1;

Fig. 4 eine Draufsicht auf eines der beiden Dichtungselemente der hydraulischen Dichtung der Figur 3

Fig. 5 in Einzeldarstellung das weitere Dichtungselement der hydraulischen Dichtung der Figur 3.

Die in der Figur 1 allgemein mit 1 bezeichnete Verschließmaschine dient zum Verschließen von Flaschen 2 mit Verschlüssen 3 in Form von aufschraubbaren Verschlüssen oder Kappen. Die Verschließmaschine 1 besteht hierfür aus einem um eine vertikale Maschinenachse MA umlaufend antreibbaren Rotor 4, an dessen Umfang ein die Maschinenachse MA konzentrisch umschließender ringkanalartiger Sterilraum 5 vorgesehen ist, der innerhalb einer Einhausung gebildet und durch mehrere Wandungen zur Umgebung, d.h. zu dem von der Umgebung gebildeten Unsterilraum hin begrenzt ist, und zwar bei der schematischen Darstellung der Figur 1 durch eine obere Wandung 6, durch eine bezogen auf die Maschinenachse MA radial innen liegende und die Maschinenachse MA ringförmig umschließende Wandung 7, durch eine bezogen auf die Maschinenachse MA radial außen liegende und die Maschinenachse MA konzentrisch umschließende Wandung 8 sowie an der Unterseite durch Abschnitte 7.1 bzw. 8.1 der Wandungen 7 und 8. Die Wandungen 6 und 7 einschließlich des Abschnittes 7.1 sind am Rotor 4 mit diesem umlaufend vorgesehen. Die Wandung 8 einschließlich des Abschnitts 8.1 ist mit dem Rotor nicht umlaufend an einem Maschinengestell der Verschließmaschine 1 vorgesehen. An den Übergängen zwischen den Wandungen 6 und 8 sowie den Abschnitten 7.1 und 8.1 ist jeweils eine Dichtung 9 bzw. 10, beispielsweise eine hydraulische Dichtung oder Siphondichtung vorgesehen, so dass der Sterilraum 5 durch die Wandungen 6 - 8 und die zugehörigen Dichtungen 9 und 10 dicht von der Umgebung bzw. dem Unsterilraum getrennt ist.

Zum Verschließen der Flaschen 2 mit den Verschlüssen 3 sind am Umfang des Rotors 4 mehrere Verschließstationen 11 gebildet, von denen in der Figur 1 lediglich zwei dargestellt und die in gleichmäßigen Winkelabständen um die Maschinenachse MA verteilt vorgesehen sind. Jede Verschließstation 11 besteht aus einem Verschließwerkzeug 12, mit dem der jeweilige Verschluss 3 auf die mit ihrer Flaschenmündung unterhalb des Verschließwerkzeugs 12 an einem Behälterträger 13 gehaltene und vollständig im Sterilraum 5 aufgenommene Flasche 2 aufgeschraubt wird. Bei der dargestellten Ausführungsform sind die Flaschen 2 an dem jeweiligen Behälterträger 13, der durch eine nicht dargestellte Steuerkurve höhengesteuert ist, hängend gehalten, und zwar an einem unterhalb der Flaschenmündung ausgebildeten Behälterflansch.

Das jeweilige Verschließwerkzeug 12 ist als Schraubverschließer ausgebildet und besteht u.a. aus einem z.B. elektromotorischen Antrieb 14, aus einer mit ihrer Achse parallel zur Maschinenachse MA orientierten Spindel 15, die mit ihrem oberen Ende antriebsmäßig mit dem Antrieb 14 bzw. der Motorwelle dieses Antriebs verbunden ist, sowie aus einem am unteren Ende axial gefederten Verschließerkopf 16, mit dem bei umlaufendem Rotor 4 der jeweilige Verschluss 3 an einer nicht dargestellten Verschlussübergabeposition abgenommen, dann durch Anheben der jeweiligen Flasche 2 gegen den Verschließerkopf 16 auf die Flaschenmündung aufgesetzt und anschließend über den von dem Antrieb 14 über die Spindel 15 angetriebenen Verschließerkopf 16 auf die betreffende Flasche 2 aufgeschraubt wird, wie dies dem Fachmann an sich bekannt ist.

Wie in den Figuren 1 und 2 dargestellt, befindet sich der Antrieb 14 sowie ein sich an diesen Antrieb axial anschließendes und eine obere Teillänge der Spindel 15 aufnehmendes rohrartiges Gehäuse 17, in dem die Spindel 15 bei der dargestellten Ausführungsform zweifach gelagert ist (oberes Lager 18 und unteres Lager 19), außerhalb des Sterilraumes 5 und oberhalb der Wandung 6. Ein besonderes Problem besteht dabei in dem dichten Durchführen der Spindel 15 durch die Wandung 6. Hierfür ist für jede Verschließstation 11 an der Oberseite der Wandung 6 eine in den Figuren allgemein mit 20 bezeichnete hydraulische Dichtung oder Siphondichtung vorgesehen. Diese besteht u.a. aus einem als Formkörper ausgebildeten Dichtungselement 21 aus einem geeigneten Material, beispielsweise aus Metall. Wie insbesondere in der Figur 4 deutlich dargestellt ist, umfasst das Dichtungselement 21 einen an der Oberseite offenen napfartigen Abschnitt 22, der zwei konzentrisch zueinander angeordnete und bei der dargestellten Ausführungsform kreiszylinderförmige Wandabschnitte 22.1 und 22.2 aufweist, die zwischen sich einen Ringkanal 23 bilden, der der Dichtungsraum der Siphondichtung 20 ist und an der Unterseite des Abschnitts 22 bzw. des Formkörpers 21 geschlossen und an der Oberseite des Abschnitts 22 bzw. des Formkörpers 21 offen ist. Der innere Wandabschnitt 22.1 umschließt eine Öffnung 24, durch die die Spindel 15 durch das Dichtungselement 21 bzw. die Siphondichtung 20 hindurchgeführt ist. Weiterhin besitzt der innere Wandabschnitt 22.1 eine im Vergleich zum äußeren Wandabschnitt 22.2 reduzierte Höhe.

Das Dichtungselement 21 ist weiterhin mit einem an dem Abschnitt 22 angeformten Abschnitt oder Rinnensegment 25 ausgebildet, welches an der Oberseite des Formkörpers 21 offen und durch zwei Wandabschnitte 27 und 28 und einen Boden 29 begrenzt ist. Der Abschnitt 25 bzw. dessen Wandabschnitte 27 und 28 sind bogenförmig gekrümmt, und zwar derart, dass die Abschnitte 25 der in Umfangsrichtung des Rotors 4 aneinander anschließenden Verschließstationen 11 bzw. der hydraulischen Dichtungen 20 dieser Stationen einen sich aus den Abschnitten 25 oder Segmenten zusammen setzenden, die Maschinenachse MA konzentrisch umschließenden und oben offenen Ringkanal 26 bilden, der bezogen auf die Maschinenachse die Abschnitte 22 und damit die durch die Öffnungen 24 dieser Abschnitte hindurchgeführten Spindeln 15 außen umschließt.

Die Höhe, die die Wandabschnitte 27 und 28 in der Achsrichtung senkrecht zum Boden 29 und damit im eingebauten Zustand in der Achsrichtung parallel zur Maschinenachse MA aufweisen, ist beispielsweise gleich der entsprechenden Höhe des äußeren Wandabschnittes 22.2. Das Rinnensegment 26 steht über eine Öffnung 30 mit dem Ringkanal 23 in Verbindung. Die Öffnung 30 befindet sich dabei im Bereich des mit dem Boden des Ringkanals 23 niveaugleich oder etwa niveaugleich angeordneten Boden 29 des Rinnensegments 25.

Im montierten Zustand ist der Formkörper 21 jeder hydraulischen Dichtung 20 an der Oberseite der Wandung 6 im Bereich einer in dieser Wandung vorgesehenen Öffnung 31 befestigt, und zwar derart, dass die Öffnung 24 deckungsgleich mit der Öffnung 31 liegt und der Ringkanal 23 sowie das Rinnensegment 25 jeweils zu der der Wandung 6 abgewandten Oberseite offen sind.

Im montierten Zustand ist das Gehäuse 17 mit einem das untere Lager 19 aufweisenden Gehäuseabschnitt 17.1 mit dem äußeren Wandabschnitt 22.2 an der Oberseite dieses Wandabschnittes dicht verbunden.

Bestandteil jeder hydraulischen Dichtung 20 ist weiterhin ein als Formteil ausgebildetes napf- oder glockenartiges Dichtungselement 32, welches, wie insbesondere auch in der Figur 5 im Detail dargestellt ist, aus einem ringförmigen Abschnitt 33, der im montierten Zustand auf der Spindel 15 diese umgreifend dicht befestigt ist, und aus einem kreiszylinderförmigen Abschnitt 34 besteht, der im montierten Zustand die Achse der Spindel 17 konzentrisch und mit radialem Abstand umschließt und an seinem oberen Ende in den ringförmigen Abschnitt 33 übergeht. Der Abschnitt 34 ist so ausgebildet, dass er im montierten Zustand der jeweiligen hydraulischen Dichtung 20 in den Ringkanal 23 des Dichtungselementes 21 hineinreicht, und zwar derart, dass die kreiszylinderförmige Innenfläche und die ebenfalls kreiszylinderförmige Außenfläche des Abschnittes 34 jeweils von der Innenfläche der Wandabschnitte 22.1 und 22.2 sowie das untere freie Ende des Abschnitts 34 vom Boden des Ringkanals 23 beabstandet ist.

Jede hydraulische Dichtung 20 weist weiterhin mehrere mechanische Dichtungselemente auf, und zwar bei der dargestellten Ausführungsform einen Dichtungsring 35, der den Übergang zwischen dem Gehäuseabschnitt 17.3 und den oberen Rand des Wandabschnittes 22.2 abdichtet, einen Dichtungsring 36, der den Spalt zwischen dem Abschnitt 33 und der Außenfläche der Spindel 17 abdichtet, sowie ein beispielsweise mit wenigstens einer Abstreiflippe ausgeführtes ringförmiges Dichtungselement 37 zwischen dem Abschnitt 33 des mit der Spindel 17 umlaufenden Dichtungselementes Formteils 32 und der Innenfläche der äußeren Wandung 22.2 im oberen Bereich dieser Wandung. Weitere, nicht dargestellte Dichtungen sind zwischen den einzelnen aneinander anschließenden Rinnensegmenten 25 vorgesehen, um so eine aus diesen Rinnensegmenten 25 bestehende, flüssigkeitsdichte Rinne 26 zu schaffen.

Während des Betriebes sind die von den Rinnensegmenten 25 gebildete, die Maschinenachse MA konzentrisch umschließende Rinne 26 und damit über die Öffnungen 30 auch das jeweilige, von dem Abschnitt 34 des Dichtungselementes 32 nicht eingenommene Volumen des Ringkanals 23 jeder hydraulischen Dichtung 26 bis zu einem Niveau N mit einem flüssigen Dichtungs- oder Sterilisationsmedium gefüllt, wobei dieses Niveau N etwas unterhalb des Niveaus des oberen Randes des inneren Wandabschnitts 22.1 liegt. Durch den in den jeweiligen Ringkanal 23 hineinragenden Abschnitt 34 und durch das in dem Ringkanal 23 aufgenommene flüssige Dichtungs- oder Sterilisationsmedium ergibt sich an jeder Verschließstation 11 eine zuverlässige siphonartige Abdichtung im Bereich der Durchführung der Spindel 15. Das Niveau N des Dichtungs- oder Sterilisationsmediums wird beispielsweise über eine nicht dargestellte, niveaugesteuerte Versorgungseinheit gesteuert oder geregelt eingehalten.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrundeliegende Erfindungsgedanke verlassen wird. So wurde vorstehend davon ausgegangen, dass die Dichtungen 20 zum dichten Durchführen der um ihre Spindelachsen rotierenden Spindeln 15 dienen. Selbstverständlich können Dichtungen 20 oder die diese aufweisenden Durchführungen auch für eine axiale und/oder radiale Bewegung der Spindel 15 oder eines anderen Funktionselementes einer Verschließstation ausgebildet sein, und zwar insbesondere bei entsprechender Anpassung der axialen Abmessungen der Dichtungselemente 21 und 32, d.h. insbesondere der Höhe der Wandabschnitte 22.1, 22.2, 27, 28 sowie insbesondere durch entsprechende Anpassung der axialen Abmessung des kreiszylinderförmigen Abschnittes 34.

Die hydraulische Dichtung 20 stellt ein absolut dichtes und steriles Durchführen der Spindel 15 durch die Wandung 6 sicher, und zwar insbesondere auch dadurch, dass durch das in dem Ringkanal 23 aufgenommene flüssige Dichtungs- und/oder Sterilisationsmedium eine Sperre gebildet ist, die sich um den gesamten, in dieses Dichtungs- und/oder Sterilisationsmedium eingetauchten Abschnitt 34 erstreckt. Mit Ausnahme des gegen die Innenfläche des Wandabschnittes 22.1 anliegenden Dichtungselementes 37 erfolgt die Abdichtung ohne eine Berührung zwischen den Dichtungselementen 21 und 32.

Weiterhin ist die erfindungsgemäße Dichtung oder Durchführung selbstverständlich nicht nur für die Verwendung bei Verschließmaschinen geeignet, sondern auch für die Verwendung bei andere Behälterbehandlungsmaschinen, bei denen beispielsweise ein rotierendes und/oder axial und/oder radial bewegbares Funktionselement von der Umgebung oder einem Unsterilraum in einen Sterilraum von oben her mit einem Teilabschnitt hineinreicht.

### Bezugszeichenliste

| | |
|---|---|
| 1 | Verschließmaschine |
| 2 | Flasche |
| 3 | Verschluss |
| 4 | Rotor |
| 5 | Sterilraum |
| 6, 7, 8 | Wandung |
| 7.1, 8.1 | Abschnitt der Wandung 7 bzw. 8 |
| 9, 10 | Dichtung |
| 11 | Verschließstation |
| 12 | Verschließwerkzeug bzw. Schraubverschließer |
| 13 | Behälterträger |
| 14 | Antrieb des Verschließwerkzeugs |
| 15 | Spindel |
| 16 | Verschließerkopf |
| 17 | Gehäuse |
| 17.1 | Gehäuseabschnitt |
| 18, 18 | Lager |
| 20 | hydraulische Dichtungseinheit |
| 21 | Dichtungselement oder Formkörper |
| 22 | Abschnitte des Formkörper 21 |
| 22.1, 22.2 | Wandabschnitt |
| 23 | Ringkanal |
| 24 | Öffnung |
| 25 | Abschnitt oder Rinnensegment |
| 26 | Rinne |
| 27, 28 | Wandabschnitt |
| 29 | Boden |
| 30 | Öffnung oder Verbindung |
| 31 | Öffnung |
| 32 | Dichtungselement oder Formkörper |
| 33, 34 | Abschnitt des Dichtungselementes |
| 35, 36 | Dichtungsring |
| 37 | Dichtung |
| N | Niveau des Dichtungs- oder Sterilisationsmediums |

## Patentansprüche

1. Behälterbehandlungsmaschine, insbesondere Verschließmaschine (1), mit mehreren an einem umlaufenden Rotor (4) gebildeten Behandlungsstationen innerhalb eines die Behälter (2) zumindest im Bereich ihrer Behältermündung (2.1) aufnehmenden Sterilraumes (5) und mit einer Vielzahl von Funktionselementen (15), beispielsweise stab- und oder wellenartigen Funktionselementen, wobei jede Behandlungsstation (11) wenigstens ein Funktionselement (15) aufweist, mit Durchführungen zum abgedichteten und/oder sterilen Durchführen des jeweiligen Funktionselementes (15) der Behandlungsstationen (11) durch wenigstens eine an einen Sterilraum (5) von einem Unsterilraum trennende Wandung (6), sowie mit hydraulischen Dichtungen (20) mit jeweils wenigstens einem ersten Dichtungselement (32), welches mit einer dem Sterilraum (5) zugewandten Seite zur Ausbildung einer Siphondichtung in einen zur Aufnahme eines flüssigen Dichtungs- und/oder Sterilisationsmittel dienenden Dichtungsraum (23) eines zweiten Dichtungselementes (21) hineinreichen, **dadurch gekennzeichnet,**
**dass** die Durchführungen jeweils von wenigstens einer hydraulischen Dichtung (20) gebildet sind, die eine Relativbewegung des jeweiligen Funktionselementes (15) in Bezug auf die wenigstens eine Wandung (6) ermöglicht, dass die ersten Dichtungselemente (32) an dem zugehörigen Funktionselement (15) dieses dicht umschließend befestigt und topf- und/oder glockenartig ausgebildet sind, dass jeder der Dichtungsräume (23) mit einem Kanal oder mit einer Rinne (26) zur Aufnahme des flüssigen Dichtungs- und/oder Sterilisationsmittels in Verbindung steht, und dass für sämtliche Dichtungsräume (23) sämtlicher zweiter Dichtungselemente (21) ein gemeinsamer Kanal oder eine gemeinsame Rinne (26) für das flüssige Dichtungs- und/oder Sterilisationsmittel vorgesehen ist.

2. Behälterbehandlungsmaschine nach Anspruch 1, **dadurch gekennzeichnet, dass** die von dem ersten und dem zweiten Dichtungselement (32, 21) gebildete hydraulische Dichtung oder Siphondichtung (20) an der den Unsterilraum zugeordneten Seite der wenigstens eine Wandung (6) vorgesehen ist.

3. Behälterbehandlungsmaschine nach Anspruch 1 oder 2, **dadurch gekennzeichnet, dass** das zweite Dichtungselement (21) als Dichtungsraum einen die Achse des stab- und/oder wellenartigen Funktionselementes (15) umschließenden Ringkanal (23) besitzt, in den das erste Dichtungselement (32) hineinreicht.

4. Behälterbehandlungsmaschine nach einem der vorhergehenden Ansprüche, **dadurch gekennzeichnet, dass** das erste Dichtungselement (32) in den Dichtungsraum (23) des zweiten Dichtungselementes (21) von einer dem Sterilraum (5) abgewandten offenen Seite hineinreicht.

5. Behälterbehandlungsmaschine nach einem der vorhergehenden Ansprüche, **dadurch gekennzeichnet, dass** das erste Dichtungselement (32) zumindest aus einem an dem Funktionselement (15) befestigbaren ringförmigen Befestigungsabschnitt (32) sowie aus einem weiteren, das Funktionselement (15) mit Abstand umschließenden und in den Dichtungsraum (23) hineinreichenden Abschnitt (34) besteht, der beispielsweise kreiszlyinderförmig oder im Wesentlichen kreiszylinderförmig ausgebildet ist.

6. Behälterbehandlungsmaschine nach einem der vorherigen Ansprüche 2 bis 5, **dadurch gekennzeichnet, dass** das zweite Dichtungselement (21) beispielsweise einstückig mit einem Kanal- oder Rinnensegment (25) ausgebildet ist, welches mit einem Kanal- oder Rinnensegment (25) wenigstens einer weiteren Durchführung den für die Durchführungen gemeinsamen Kanal oder die für die Durchführungen gemeinsamen Rinne (26) zur Aufnahme des flüssigen Dichtungs- und/oder Sterilisationsmittels bildet.

7. Behälterbehandlungsmaschine nach einem der vorhergehenden Ansprüche, **dadurch gekennzeichnet, dass** diese eine Verschließmaschine (1) zum Verschließen von Flaschen oder dergleichen Behälter (2) ist, wobei die Funktionselemente (15) rotierend antreibbaren und/oder axial verschiebbare Wellen oder Spindeln von Verschließwerkzeugen (12) sind, insbesondere von Verschließwerkzeugen zum Verschließen der Behälter (2) mit Schraubverschlüssen (3) sind.

## Claims

1. Container treatment machine, in particular capping machine (1), having several treatment stations, formed at a rotating rotor (4), within a sterile chamber (5) receiving the containers (2) at least in the area of their container mouth (2.1) and having a plurality of functional elements (15), for example rod- and/or wave-like functional elements, wherein each treatment station (11) has at least one functional element (15), with passages for the sealed and/or sterile passage of the respective functional element (15) of the treatment stations (11) through at least one wall (6) separating a sterile chamber (5) from a non-sterile chamber, and having hydraulic seals (20) each with at least a first sealing element (32) which, with a side that faces the sterile chamber (5) and serves to form a siphon seal, reaches into a sealing chamber (23), of a second sealing element (21), serving to receive a liquid sealing and/or sterilising agent, **characterised in**
**that** the passages each are formed by at least one hydraulic seal (20) enabling a relative movement of the respective functional element (15) in relation to the at least one wall (6), that the first sealing elements (32) are attached to and tightly enclose the associated functional element (15) and are of a pot- and/or bell-like design, that each of the sealing chambers (23) is connected with a channel or with a gutter (26) for receiving the liquid sealing and/or sterilising agent and that, for all sealing chambers (23) of all second sealing elements (21), a common channel or a common gutter (26) is provided for the liquid sealing and/or sterilising agent.

2. Container treatment machine according to claim 1, **characterised in that** the hydraulic seal or siphon seal (20) formed by the first and the second sealing elements (32, 21) is provided on the side, allocated to the non-sterile chamber, of the at least one wall (6).

3. Container treatment machine according to claim 1 or 2, **characterised in that** the second sealing element (21) possesses, as a sealing chamber, an annular channel (23), that encloses the axis of the rod- and/or wave-like functional element (15), into which the first sealing element (32) reaches.

4. Container treatment machine according to any one of the preceding claims, **characterised in that** the first sealing element (32) reaches into the sealing chamber (23) of the second sealing element (21) of an open side that faces away from the sterile chamber (5).

5. Container treatment machine according to any one of the preceding claims, **characterised in that** the first sealing element (32) consists at least of an annular attachment section (32) attachable to the functional element (15) and of a further section (34) that encloses the functional element (15) at a distance and reaches into the sealing chamber (23), said section for example being of a circular-cylindrical or essentially circular-cylindrical design.

6. Container treatment machine according to any one of the previous claims 2 to 5, **characterised in that** the second sealing element (21) is, for example, of a one-piece design with a channel segment or gutter segment (25) which, with a channel segment or gutter segment (25) at least of one further passage, forms the channel common to the passages or the gutter (26) common to the passages for receiving the liquid sealing and/or sterilising agent.

7. Container treatment machine according to any one of the preceding claims, **characterised in that** it is a capping machine (1) for capping bottles or similar containers (2), wherein the functional elements (15) are rotatingly drivable and/or axially displaceable shafts or spindles of capping tools (12), in particular of capping tools for capping the containers (2) with screw-caps (3).

## Revendications

1. Machine de traitement de récipients, notamment machine à capsuler (1), avec plusieurs postes de traitement formés sur un rotor tournant (4) dans un espace stérile (5) recevant les récipients (2) au moins dans la zone de leur ouverture de récipient (2.1) et avec une pluralité d'éléments fonctionnels (15) par exemple des éléments fonctionnels de type barre et/ou arbre, chaque poste de traitement (11) présentant au moins un élément fonctionnel (15) avec des passages pour faire passer de manière étanche et/ou stérile l'élément fonctionnel (15) respectif des postes de traitement (11) par au moins une paroi (6) séparant un espace stérile (5) d'un espace non stérile, ainsi qu'avec des garnitures hydrauliques (20) avec respectivement au moins un premier élément de garniture (32) qui parvient avec un côté tourné vers l'espace stérile (5) pour la réalisation d'une garniture de siphon dans un espace de garniture (23) servant à la réception d'un moyen de garniture et/ou de stérilisation liquide d'un second élément de garniture (21), **caractérisée en ce que**
les passages sont formés respectivement par au moins une garniture hydraulique (20) qui permet un mouvement relatif de l'élément fonctionnel respectif (15) par rapport à l'au moins une paroi (6), **en ce que** les premiers éléments de garniture (32) sont fixés sur l'élément fonctionnel afférent (15) en l'entourant de manière serrée et sont réalisés en forme de pot et/ou de cloche, **en ce que** chacun des espaces de garniture (23) est en liaison avec un canal ou avec une rigole (26) pour la réception du moyen de garniture et/ou de stérilisation liquide, et **en ce qu'**un canal commun ou une rigole commune (26) pour le moyen de garniture et/ou de stérilisation liquide est prévue pour tous les espaces de garniture (23) de tous les seconds éléments de garniture (21).

2. Machine de traitement de récipients selon la revendication 1, **caractérisée en ce que** la garniture hydraulique formée par le premier et le second élément de garniture (32, 21) ou la garniture de siphon (20) est prévue sur le côté associé à l'espace non stérile de l'au moins une paroi (6).

3. Machine de traitement de récipients selon la revendication 1 ou 2, **caractérisée en ce que** le second élément de garniture (21) possède comme espace de garniture un canal annulaire (23) entourant l'axe de l'élément fonctionnel (15) de type barre et/ou arbre, jusqu'auquel le premier élément de garniture (32) s'étend.

4. Machine de traitement de récipients selon l'une quelconque des revendications précédentes, **caractérisée en ce que** le premier élément de garniture (32) s'étend jusque dans l'espace de garniture (23) du second élément de garniture (21) d'un côté ouvert éloigné de l'espace stérile (5).

5. Machine de traitement de récipients selon l'une quelconque des revendications précédentes, **caractérisée en ce que** le premier élément de garniture (32) se compose au moins d'une section de fixation (32) annulaire pouvant être fixée sur l'élément fonctionnel (15) ainsi que d'une autre section (34) entourant l'élément fonctionnel (15) à distance et s'étendant jusque dans l'espace de garniture (23), section qui est réalisée par exemple de manière circulaire et cylindrique ou sensiblement circulaire et cylindrique.

6. Machine de traitement de récipients selon l'une quelconque des revendications 2 à 5, **caractérisée en ce que** le second élément de garniture (21) est réalisé par exemple d'un seul tenant avec un segment de canal ou de rigole (25) qui forme avec un segment de canal ou de rigole (25) au moins d'un autre passage le canal commun aux passages ou la rigole (26) commune aux passages pour la réception du moyen de garniture et/ou de stérilisation liquide.

7. Machine de traitement de récipients selon l'une quelconque des revendications précédentes, **caractérisée en ce que** celle-ci est une machine à capsuler (1) pour le capsulage de bouteilles ou récipients similaires (2), les éléments fonctionnels (15) étant des arbres entraînables en rotation et/ou mobiles axialement ou des broches d'outils de capsulage (12), notamment d'outils de capsulage destinés à capsuler les récipients (2) avec des bouchons filetés (3.)
